# FASCICULE DE BREVET EUROPEEN

(11) **EP 0 281 863 B1**
(45) Date de publication et mention de la délivrance du brevet: **07.11.1990**
(21) Numéro de dépôt: 88102796.5
(22) Date de dépôt: 25.02.1988
(51) Int. Cl.: F23M 5/08, F27D 1/12

(54) **Dispositif de protecton d'écrans de chaudières, notamment pour fours d'incinération d'ordures, et procédé de fabricaton de ce dispositif**
Schutzvorrichtung für Heizkesselwände, insbesondere für Abfallverbrennungsöfen sowie Verfahren zur Herstellung dieser Vorrichtung
Protection device for boiler walls, particularly for waste incinerators, and method of manufacturing the device

(30) Priorité: 27.02.1987 FR 8702673
(43) Date de publication de la demande: 14.09.1988
(73) Titulaire: STEIN INDUSTRIE Société Anonyme dite:, F-78140 Vélizy Villacoublay (FR)
(72) Inventeur: Fournier, Jean, F-78730 Rochefort en Yvelines (FR); Casariego, Adrian, F-78141 Velizy Villacoublay (FR)
(74) Mandataire: Weinmiller, Jürgen

(56) Documents cités:
- AU-B- 504 273
- FR-A- 2 495 284
- GB-A- 561 814

## Description

La présente invention concerne un dispositif de protection d'écrans de chaudières de récupération de chaleur, notamment pour fours d'incinération d'ordures, ces écrans étant formés de tubes verticaux réunis par des ailettes de solidarisation soudées, disposés derrière des briques réfractaires et étant munis de moyens d'accrochage des briques réfractaires. Elle s'étend en outre à un procédé de fabrication de ce dispositif.

Dans les chaudières les plus récentes, comprenant des écrans obtenus par soudure longitudinale d'ailettes entre les tubes adjacents, on a notamment proposé dans le document FR-A-2495284 de fixer les briques réfractaires de protection contre les gaz de combustion très chauds corrosifs en soudant sur chacun des tubes des séries de pattes perpendiculaires au plan des ailettes de jonction et d'axe horizontal, sur lesquels on accrochait les briques.

Toutefois ces pattes étaient mal refroidies, étant donné leur éloingnement des tubes, de sorte qu'elles se détruisaient assez rapidement par oxydation, ce qui entraînait la mise hors d'usage progressive du supportage des briques, en particulier dans la partie basse du foyer située juste au-dessus des fours d'incinération. La réfection d'une telle protection des tubes occasionnait des arrêts de longue durée des chaudières et des frais très importants.

La présente invention a pour but de procurer un dispositif de protection d'écrans de telles chaudières qui ne soit pas exposée à une destruction progressive par oxydation de parties métalliques mal refroidies, et qui de ce fait présente une bonne longévité, mais qui soit cependant de structure simple et de fabrication aisée.

Le dispositif selon l'invention est caractérisé en ce que les moyens d'accrochage des briques sont des ailettes auxiliaires verticales faisant un angle compris entre 30_{°} et 60_{°} avec le plan des ailettes de solidarisation, en ce que les ailettes auxiliaires sont interrompues périodiquement sur des tronçons verticaux des tubes, en ce qu'une première partie des briques réfractaires est munie d'encoches verticales de largeur et d'épaisseur correspondant à celles des ailettes auxiliaires, ne s'étandant que sur une fraction de leur hauteur à partir du bas, et l'autre partie d'encoches verticale s'étendant sur- toute leur hauteur, et en ce que les briques de la première partie sont accrochées sur la partie supérieure des ailettes auxiliaires et les briques de l'autre parties enfilées sur ces ailettes auxiliaires au-dessus d'une brique de la première partie.

Il répond en outre de préférence à au moins l'une des caractéristiques suivantes :
- Les ailettes auxiliaires font un angle d'environ 45_{°} avec le plan des ailettes de solidarisation.
- La largeur des ailettes auxiliaires est au plus égale à la moitié de la largeur des ailettes de solidarisation séparant les tubes, de façon que ces ailettes soient à une température basse.
- Les encoches verticales de la première partie des briques réfractaires s'étendent sur la moitié de leur hauteur à partir du bas.
- Les briques réfractaires sont en outre solidarisées par des joncs cylindriques réfractaires verticaux s'engageant dans des gorges verticales qu'elles comportent dans leur zone externe, la plus éloignée des ailettes de solidarisation des tubes.
- Les briques réfractaires sont solidarisées par des joncs cylindriques réfractaires horizontaux s'engageant dans des gorges horizontales qu'elles comportent dans leur zone externe.

Le procédé de fabrication selon l'invention d'un tel dispositif est caractérisé en ce que l'on soude entre des couples de tubes une ailette longitudinale interrompue périodiquement sur une fraction de sa hauteur, en ce que l'on coupe l'ailette reliant chaque couple de tubes dans son milieu, en formant ainsi sur chaque tube une ailette auxiliaire de faible largeur, en ce que l'on dispose les tubes élémentaires parallèlement dans un plan, les ailettes auxiliaires faisant un angle compris entre 30_{°} et 60_{°} par rapport à ce plan et étant orientées l'une vers l'autre, en ce que l'on réunit les tubes entre eux au moyen d'ailettes de solidarisation soudées entre les tubes adjacents, en ce que l'on enfile sur la partie supérieure d'un couple d'ailettes auxiliaires une brique réfractaire munie d'encoches verticales de largeur et d'épaisseur correspondant à celles de l'ailette auxiliare et ne s'étendant que sur une fraction de leur hauteur à partir du bas, en ce que l'on enfile sur le couple d'ailettes auxiliaires au-dessus de la première brique réfractaire au moins une autre brique réfractaire munie d'encoches verticales sur toute sa hauteur, et en ce que l'on répète l'opération sur toute la hauteur des tubes.

On effectue de préférence le soudage sur les couples de tubes de l'ailettte longitudinale initiale, puis les soudages entre les tubes d'ailettes de solidarisation, à l'aide d'une machine automatique à fit de soudure consommable.

On solidarise avantageusement en outre les briques entre elles en engageant des joncs cylindriques verticaux réfractaires dans des gorges verticales des briques en vis-à-vis dans leur zone externe plus éloignée das ailettes de solidarisation des tubes, et éventuellement en engageant des joncs cylindriques horizontaux réfractaires dans des gorges horizontales des briques en vis-à-vis dans leur zone externe la plus éloignée des ailettes de solidarisation des tubes.

Il est décrit ci-après à titre d'exemple et en référence aux figures schématiquement du dessin annexé, un dispositif de protection selon l'invention d'un écran de chaudière pour foyer de four d'incinération d'ordures.
- La figure 1 représente un couple de tubes après la soudure entre eux d'une ailette interrompue à intervalles réguliers sur leur hauteur, au début de la fabrication du dispositif de protection ;
- La figure 2 représente ce même couple de tubes en coupe selon l'axe II-II de la figure 1 ;
- La figure 3 représente en coupe par un plan horizontal des tubes adjacents reliés par des ailettes de solidarisation et munis chacun d'une ailette auxiliaire d'accrochage de briques réfractaires ;
- La figure 4 représente en élévation une brique d'un premier type dit "type A" à encoche verticale partielle ;
- La figure 5 est une vue en plan de dessus après retournement de la même brique ;
- La figure 6 représente en élévation une brique de deuxième type dit "type B", à encoche verticale sur toute sa hauteur ;
- La figure 7 est une vue en plan de dessous de la même brique ;
- La figure 8 représente en élévation avec arrachement partiel des tubes adjacents munis de leurs briques de protection ;
- La figure 9 est une vue partielle en coupe à plus grande échelle d'un écran de protection, pourvu de ses briques de protection et de joncs verticaux de solidarisation de ses briques.

Pour la fabrication d'un écran de chaudière, on commence par constituer des couples de tubes reliés par des ailettes soudées, par exemple de 38 mm de large sur 750 mm de hauteur, interrompues tous les 1 000 mm sur une longueur de 250 mm, comme représenté en figure 1 et 2. Ces ailettes sont soudées au moyen d'une machine automatique de type connu, par exemple à fil de soudure consommable, assurant une qualité de soudure très bonne et constante.

On coupe alors les ailettes reliant les deux tubes de chaque couple dans leur milieu, selon les axes X-X de la figure 1 et Y-Y de la figure 2. On obtient donc des tubes individuels munis de courtes ailettes de 750 mm de hauteur avec des jours de 250 mm entre les ailettes.

On dispose ces tubes côte à côte, répartis en groupes de deux tels que 1, 2, 1 A, 2A, dans lesquels les courtes ailettes de deux tubes de chaque groupe sont tournées l'une vers l'autre et font avec le plan des axes des tubes un angle a compris entre 30_{°} et 60_{°}, et de préférence voisin de 45_{°}, comme représenté en figure 3, et on constitue des panneaux en reliant les tubes entre eux au moyen d'ailettes 13 soudées aux tubes par des cordons de soudure tels que 14, 15. Ces soudures sont également faites au moyen d'une machine automatique assurant une qualité de soudure très bonne et constante.

Etant de petite dimension (largeur inférieure au diamètre externe des tubes), cette ailette est très bien refroidie par le fluide circulant dans le tube.

La protection des tubes contre les gaz chauds corrosifs est assurée au moyen de briques en matériau réfractaire, par exemple à base de carbure de silicium, de deux types qui seront désignés ci-après "type A" et type "type B", représentées en élévation et en plan dans les figures 4, 5, 6 et 7, et plus en détail, associées aux tubes correspondants, en élévation dans la figure 8 et en coupe dans la figure 9.

Les briques du "type A", représentées en figure 4 et 5, comportent des encoches verticales 16, 17 de largeur et de profondeur un peu supérieures à l'épaisseur et à la largeur des courtes ailettes, ces encoches s'étendant sur la moitié inférieure de leur hauteur. Elles présentent des creux cylindriques 18, 19 de rayon un peu supérieur au rayon des tubes.

Les briques du "types B", représentées en figue 6 et 7, comportent des encoches verticales 20, 21 de largeur et de profondeur un peu supérieures à l'épaisseur et à la largeur des courtes ailettes, comme celles du "type A", mais s'étendant sur toute leur hauteur. Leurs creux cylindriques 22, 23 sont de rayon correspondant au rayon des tubes.

Pour constituer la protection réfractaire de l'écran de tubes, on enfile une brique 8 du "type A" par l'ouverture située entre deux courtes nervures (ouverture 9 de la figure 8).

Ces briques prennent appui sur le sommet des courtes ailettes 5A, 5B. Par l'ouverture située au-dessus des courtes ailettes 3A, 3B, on enfile successivement des briques du "type B", par exemple trois briques 10, 11, 12. Puis on enfile par la même ouverture une brique 8A de "type A", et ainsi de suite.

La figure 9 représente plus en détail un élément de protection terminée. La largeur 1 des courtes ailettes 3A, 3B disposées dans les encoches telles que 20, 21 de la brique opposée, est de préférence voisine de la moitié de celle des ailettes 13 reliant les tubes adjacents, de sorte qu'elles restent à une température basse (inférieure à 450_{°} C). Deux briques adjacentes sont solidarisées à l'aide de joncs verticaux en matériau réfractaire tels que 24 enfiles dans les gorges en vis-à-vis 24A, 24B des briques. On peut leur adjoindre des joncs horizontaux, non représentés. On injecte un coulis de ciment réfractaire 25 pour assurer la prise entre les briques et entre l'écran et les briques et éviter les passges de fumées le long de l'écran.

## Revendications

1/ Dispositif de protection d'écrans de chaudières de récupération de chaleur, notamment pour fours d'incinération d'ordures, ces écrans étant formés de tubes verticaux (1, 2) réunis par des ailettes de solidarisation soudées (13), disposés derrière des briques réfractaires (11) et étant munis de moyens d'accrochage des briques réfractaires soudés à ces tubes,
caractérisé en ce que ces moyens d'accrochage sont des ailettes auxiliaires verticales (3A, 3B ; 5A, 5B) faisant un angle compris entre 30_{°} et 60_{°} avec le plan des ailettes de solidarisation (13), en ce que les ailettes auxiliaires sont interrompues périodiquement (8) sur des tronçons verticaux des tubes, en ce qu'une première partie (8, 8A) des briques réfractaires est munie d'encoches verticales (16, 17) de largeur et d'épaisseur correspondant à celles des ailettes auxiliaires, ne s'étendant que sur une fraction de leur hauteur à partir du bas, et l'autre partie (10, 11, 12) d'encoches verticales (20, 21) s'étendant sur toute leur hauteur, et en ce les briques de la première partie (8, 8A) sont accrochées sur la partie supérieure des ailettes auxiliaires (3A, 3B ; 5A, 5B), et les briques de l'autre partie (10, 11, 12) enfilées sur ces ailettes auxiliaires au-dessus d'une brique de la première partie.

2/ Dispositif selon la revendication 1, caractérisé en ce que les ailettes auxiliaires font un angle d'environ 45_{°} avec le plan des ailettes de solidarisation.

3/ Dispositif selon les revendications 1 ou 2, caractérisé en ce que la largeur des ailettes auxiliaires (3A, 3B ; 5A, 5B) est au plus égale à la moitié de la largeur des ailettes de solidarisation séparent les tubes, de façon que ces ailettes soient à une température basse.

4/ Dispositif selon l'une des revendications 1 à 3, caractérisé en ce que les encoches verticales (18, 19) de la première partie des briques réfractaires s'étendent sur la moitié de leur hauteur à partir du bas.

5/ Dispositif selon l'une des revendications 1 à 4, caractérisé en ce que les briques réfractaires sont en outre solidarisées par des joncs cylindriques réfractaires verticaux (24) s'engageant dans des gorges verticales (24A, 24B) qu'elles comportent dans leur zone externe la plus éloignée des ailettes de solidarisation des tubes.

6/ Dispositif selon la revendication 5, caractérisé en ce que les briques réfractaires sont solidarisées par des joncs cylindriques réfractaires horizontaux s'engageant dans des gorges horizontales qu'elles comportent dans leur zone externe.

7/ Procédé de fabrication d'un dispositif de protection d'écrans de chaudières pour four d'incinération d'ordures selon la revendication 1, caractérisé en ce que l'on soude entre des couples de tubes (1, 2) une ailette longitudinale (3) interrompue périodiquement sur une fraction de sa hauteur, en ce que l'on coupe l'ailette reliant chaque couple de tubes . dans son milieu en formant ainsi sur chaque tube une ailette auxiliaire (3A, 3B) de faible largeur, en ce que l'on dispose les tubes élémentaires parallèlement dans un plan, les ailettes auxiliaires (3A, 3B) faisant un angle compris entre 30_{°} et 60_{°} par rapport à ce plan et étant orientées l'une vers l'autre, en ce que l'on réunit les tubes entre eux au moyen d'ailettes de solidarisation (13) soudées (14, 15) entre les tubes adjacents, en ce que l'on enfile sur la partie supérieure d'un couple d'ailettes auxiliaires (5A, 5B) une brique réfractaire (9) munie d'encoches verticales (16, 17) de largeur et de profondeur correspondant à l'épaisseur et à la largeur des ailettes auxiliaires et ne s'étendant que sur une fraction de leur hauteur à partir du bas, en ce que l'on enfile sur le couple d'ailettes auxiliaires au-dessus de la première brique réfractaire au moins une autre brique réfractaire (10, 11, 12) munie d'encoches verticales (20, 21) sur toute sa hauteur, et en ce que l'on répète l'opération sur toute sa hauteur des tubes.

8/ Procédé selon la revendication 7, caractérisé en ce que l'on effectue le soudage sur les couples de tubes de l'ailette longitudinale initiale (3), puis les soudages entre les tubes d'ailettes de solidarisation (13), à l'aide d'une machine automatique à fil de soudure consommable.

9/ Procédé selon les revendications 7 ou 8, caractérisé en ce que l'on solidarise en outre les briques entre elles en engageant des joncs cylindriques verticaux refractaires (16) dans des gorges verticales (16A, 16B) des briques en vis-à-vis dans leur zone externe, plus éloignée des ailettes de solidarisation des tubes.

10/ Procédé selon la revendication 9, caractérisé en ce que l'on solidarise les briques entre elles en engageant des joncs cylindriques horizontaux réfractaires dans leur zone externe la plus éloignée des ailettes de solidarisation des tubes.

## Patentansprüche

1. Schutzvorrichtung für Abschirmungen von Wärmewiedergewinnungs-Heizkesseln, insbesondere von Müllverbrennungsöfen, wobei diese Abschirmungen aus senkrechten Rohren (1, 2) bestehen, die durch geschweißte Befestigungsrippen (13) verbunden, hinter feuerfesten Steinen (11) angeordnet und mit Verhakungsmitteln für die feuerfesten Steine versehen sind, dadurch gekennzeichnet, daß diese Verhakungsmittel für die Steine senkrechte Hilfsrippen (3A, 3B; 5A, 5B) sind, die einen Winkel von zwischen 30_{°} und 60_{°} mit der Ebene der Befestigungsrippen (13) bilden, daß die Hilfsrippen periodisch (8) in senkrechten Abschnitten der Rohre unterbrochen sind, daß eine erster Art (8, 8A) von feuerfesten Steinen mit senkrechten Kerben (16, 17) versehen ist, deren Breite und Dicke denen der Hilfsrippen entsprechen und die sich nur über einen Bruchteil ihrer Höhe ausgehend von unten erstrecken, und daß eine andere Art von Steinen (10, 11, 12) mit senkrechten Kerben (20, 21) versehen ist, die sich über ihre ganze Höhe erstrecken, und daß die Steine der ersten Art (8, 8A) auf dem oberen Teil der Hilfsrippen (3A, 3B; 5A, 5B) verhakt sind und die Steine der anderen Art (10, 11, 12) auf diese Hilfsrippen oberhalb eines Steins der ersten Art aufgesetzt sind.

2. Vorrichtung nach Anspruch 1, dadurch gekennzeichnet, daß die Hilfsrippen einen Winkel von etwa 45_{°} mit der Ebene der Befestigungsrippen bilden.

3. Vorrichtung nach Anspruch 1 oder 2, dadurch gekennzeichnet, da, 5 die Breite der Hilfsrippen (3A, 3B; 5A, 5B) höchstens gleich der Hälfte der Breite der Befestigungsrippen zwischen den Rohren ist, so daß sich diese Rippen auf einer niedrigen Temperatur befinden.

4. Vorrichtung nach einem der Ansprüche 1 bis 3, dadurch gekennzeichnet, daß die senkrechten Kerben (18, 19) der ersten Art von feuerfesten Steinen sich über deren untere Hälfte erstrecken.

5. Vorrichtung nach einem der Ansprüche 1 bis 4, dadurch gekennzeichnet, daß die feuerfesten Steine weiter durch zylindrische senkrechte feuerfeste Stäbe (24) befestigt sind, die sich in senkrechte Kehlen (24A, 24B) einfügen, welche die Steine in ihrem Auenbereich aufweisen, der am weitesten von den Bef7zestigungsrippen der Rohre entfernt ist.

6. Vorrichtung nach Anspruch 5, dadurch gekennzeichnet, daß die feuerfesten Steine durch zylindrische waagrechte feuerfeste Stäbe befestigt werden, die sich in waagrechte Kehlen einfügen, die sie in ihrem Außenbereich aufweisen.

7. Verfahren zur Herstellung einer Schutzvorrichtung für Abschirmungen von Heizkesseln von Müllverbrennungsöfen nach Anspruch 1, dadurch gekennzeichnet, daß man zwischen die Rohrpaare (1, 2) eine Längsrippe (3) schweißt, die periodisch über einen Teil ihrer Höhe unterbrochen ist, daß man die jedes Rohrpaar verbindende Rippe in ihrer Mitte zerschneidet, so daß sich so auf jedem Rohr eine Hilfsrippe (3A, 3B) geringer Breite bildet, daß man die elementaren Rohre parallel in einer Ebene anordnet, wobei die Hilfsrippen (3A, 3B) einen Winkel zwischen 30_{°} und 60_{°} in Bezug auf diese Ebene bilden und zueinander hinzeigen, daß man die Rohre mit Hilfe von Befestigungsrippen (13) miteinander verbindet, die zwischen die benachbarten Rohre geschweißt sind (14, 15), daß man auf den oberen Teil eines Paars von Hilfsrippen (5A, 5B) einen feuerfesten Stein (9) aufschiebt, der mit senkrechten Kerben (16, 17) versehen ist, deren Breite und Dicke denen der Hilfsrippe entsprechen und die sich nur über einen Teil der Höhe des Steins ausgehend von unten erstrecken, daß man auf das Paar von Hilfsrippen oberhalb des ersten feuerfesten Steins mindestens einen weiteren feuerfesten Stein (10, 11, 12) aufreiht, der über seine ganze Höhe mit senkrechten Kerben (20, 21) versehen ist, und daß man diesen Arbeitsgang über die ganze Höhe der Rohre wiederholt.

8. Verfahren nach Anspruch 7, dadurch gekennzeichnet, daß das Anschweißen der ursprünglichen Längsrippe (3) an die Rohrpaare, dann das Anschweißen der Befestigungsrippen (13) der zwischen den Rohren mit Hilfe einer automatischen Maschine mit verbrauchbarem Schweißdraht durchführt.

9. Verfahren nach den Ansprüchen 7 oder 8, dadurch gekennzeichnet, daß man weiter die Steine aneinander befestigt, indem man feuerfeste senkrechte zylindrische Stäbe (16) in senkrechte Kehlen (16A, 16B) der Steine gegenüberliegend in ihrem äußeren Bereich einführt, der weiter entfernt von den Befestigungsrippen der Rohre liegt.

10. Verfahren nach Anspruch 9, dadurch gekennzeichnet, daß man die Steine aneinander befestigt, indem man feuerfeste waagrechte zylindrische Stäbe in ihren äußeren Bereich einführt, der am weitesten von den Befestigungsrippen der Rohre entfernt liegt.

## Claims

1. A device for shielding the screens of waste- heat boilers and in particular for refuse incinerator furnaces, said screens being formed of vertical tubes (1, 2) which are joined to each other by means of welded fastening fins (13), disposed behind the refractory bricks (11), and being provided with anchoring means for the refractory bricks which are welded to said tubes, characterized in that said anchoring means are vertical auxiliary fins (3A, 3B; 5A, 5B) which make an angle between 30_{°} and 60_{°} with the plane of the couling fins (13), that the auxiliary fins are interrupted at intervals (8) over vertical sections of the tubes, that a first portion (8, 8A) of the refractory bricks is provided with vertical recesses (16, 17) which correspond to the auxiliary fins both in width and in thickness but extend from the bottom upwards only to a fraction of their height, and the other portion (10, 11, 12) of said refractory bricks is provided with vertical recesses (20, 21) which extend to their full height, and in that the bricks of the first portion (8, 8A) are anchored to the upper portion of the auxiliary fins (3A, 3B; 5A, 5B) and the bricks of the other portion (10, 11, 12) are engaged on said auxiliary fins above a brick of said first portion.

2. A device according to claim 1, characterized in that the auxiliary fins make an angle of approximately 45_{°} with the plane of the fastening fins.

3. A device according to claims 1 or 2, characterized in that the width of the auxiliary fins (3A, 3B; 5A, 5B) is at most equal to one-half of the width of the fastening fins located between the tubes, thereby ensuring that said auxiliary fins are maintained at a low temperature.

4. A device according to one of claims 1 to 3, characterized in that the vertical recesses (18, 19) of the first portion of the refractory bricks extend upwards from the bottom to onehalf of their height.

5. A device according to one of claims 1 to 4, characterized in that the refractory bricks are in addition secured to each other by means of vertical cylindrical refractory rods (24) adapted to engage in vertical grooves (24A, 24B) formed in said bricks in an external zone remote from the tube-coupling fins.

6. A device according to claim 5, characterized in that the refractory bricks are secured to each other by means of horizontal cylindrical refractory rods adapted to engage in horizontal grooves formed in the external zone of said bricks.

7. A method of construction of a device according to claim 1 for shielding boiler screens for refuse incinerator furnaces, characterized in that a longitudinal fin (3) is welded between pairs of tubes (1, 2) and interrupted at intervals over a fraction of its height, that the fin connecting each pair of tubes is cut at the center so as to form an auxiliary fin (3A, 3B) of small width on each tube, that the elementary tubes are disposed in parallel relation in a plane, the auxiliary fins (13A, 13B) being inclined at an angle between 30_{°} and 60_{°} with respect to said plane and being oriented towards each other, that the tubes are joined to each other by means of coupling fins (13) welded (14, 15) between adjacent tubes, that a refractory brick (9) is engaged on the upper portion of a pair of auxiliary fins (5A, 5B), said refractory brick being provided with vertical recesses (16, 17) which correspond in width and in depth to the thickness and the width of the auxiliary fins and which extend only over a fraction of their height from the bottom upwards, that at least one other refractory brick (10, 11, 12) provided with vertical recesses (20, 21) extending to its full height is engaged on the pair of auxiliary fins above the first refractory brick and that the operation is repeated up to the full height of the tubes.

8. A method according to claim 7, characterized in that welding of the initial longitudinal fin (3) to the pairs of tubes and subsequent welding of coupling fins (13) between the tubes are performed by means of an automatic consumable-wire welding machine.

9. A method according to claims 7 or 8, characterized in that the bricks are rigidly secured to each other by engaging vertical cylindrical refractory rods (16) in oppositely-facing vertical grooves (16A, 16B) formed in said bricks in an external zone remote from the tube fastening fins.

10. A method according to claim 9, characterized in that the bricks are rigidly secured to each other by engaging horizontal cylindrical refractory rods in an external zone remotest from said tube-fastening fins.
